# EUROPÄISCHE PATENTSCHRIFT

(11) **EP 0 937 806 B1**
(45) Veröffentlichungstag und Bekanntmachung des Hinweises auf die Patenterteilung: **07.05.2003**
(21) Anmeldenummer: 99103271.5
(22) Anmeldetag: 13.02.1999
(51) Int. Cl.: D06B 23/02, D21F 5/18, F26B 13/16

(54) **Vorrichtung zum durchströmenden, kontinuierlichen Behandeln von Textilgut o. dgl.**
Device for continuously passing a treating gas through a textile material or the like
Dispositif pour faire passer en continu un gaz de traitement à travers une matière textile ou analogue

(30) Priorität: 18.02.1998 DE 19806614
(43) Veröffentlichungstag der Anmeldung: 25.08.1999
(73) Patentinhaber: FLEISSNER GmbH & Co. KG Maschinenfabrik, D-63329 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- DE-A- 3 821 330

## Beschreibung

Die Erfindung bezieht sich auf eine Vorrichtung zum durchströmenden, kontinuierlichen Behandeln von bahnförmigem Textilgut, Vliesen oder Papier mit einem gasförmigen in der Vorrichtung umgewälzten Behandlungsmittel, mit einer unter Saugzug stehenden, stirnseitig Böden aufweisenden durchlässigen Trommel als Transportelement, welche an ihrem Umfang mit einem siebförmigen oder gelochten Belag bedeckt ist, wobei zwischen den Böden der Trommel mit den Böden fest verbundene Blechstreifen sich von Boden zu Boden erstrecken, deren Breitenausdehnung sich in radialer Richtung erstreckt.

Eine Vorrichtung dieser Art ist durch die DE-A-38 21 330 (Oberbegriff des Anspruches 1) bekannt. Sie hat den Vorteil, daß sie optimal luftdurchlässig ist, ohne daß dadurch die Stabilität der Trommel vermindert ist. Ein weiterer Vorteil ist die an dieser Vorrichtung verwirklichte Schraubkonstruktion. Ohne auf die vorbekannte Schweißkonstruktion zurückgreifen zu müssen, sind auf diese Weise alle Trommelmantelelemente über die geschraubten Stegverbindungen durch die in Umfangsrichtung verlaufenden Verbindungsstege hindurch mit den längs über die Trommel sich erstreckenden Blechstreifen rund über die Trommel fest miteinander verbunden. Die so nachteiligen Gefügeverwandlungen im Metall beim Herstellen von ansonsten notwendigen Schweißnähten sind bei dieser Schraubkonstruktion vermieden.

Gleichgültig ob nun die Trommelmantelkonstruktion geschweißt oder mit den Schraubverbindungen hergestellt ist, die Verbindung der Blechstreifen mit den Böden der Trommel, also einmal mit einem Boden und einmal mit dem Düsenstem, durch den der Ventilator den Innenraum der Trommel unter Saugzug setzt, ist bei der Benutzung in der Praxis stärkeren thermischen Belastungen ausgesetzt. Die Böden haben eine größere Wärmekapazität als die Blechstreifen. Wenn beim Einlauf eines kalten Gutes in das aufgeheizte Trommelgehäuse die Blechstreifen beim Kontakt mit dem Gut schockartig abkühlen, so gilt dies zunächst nicht für die Böden, so daß es größere Spannungen im Material gibt, die zu Rissen oder Verbeulungen an der Trommel führen. Dies ist unabhängig von der Trommelkonstruktion, also ob sie geschweißt oder geschraubt ist.

Die unterschiedlichen Wärmeausdehnungserscheinungen kann man in den Griff bekommen durch richtige Wahl von unterschiedlichen Materialien für einerseits die Trommelböden und für andererseits die einzelnen Elemente der luftdurchlässigen Trommelkonstruktion. Wesentlich ist aber die stabile Befestigung der Blechstreifen mit den Trommelböden. Diese kann mittels Schweißnähten erfolgen, die jedoch bei der Herstellung zu Wärmespannungen im Material führen. Besser ist da die aus der DE-A-38 21 330 bekannte Schraubkonstruktion, jedoch ist diese notgedrungen auf die Dimension der Schraube beschränkt, es kommt zu hohen lokalen Belastungen z. B. der Kanten der Schraublöcher, so daß die Schraubkonstruktion auch nicht die einwandfreie Lösung sein kann.

Der Erfindung liegt die Aufgabe zugrunde, eine Verbindung zwischen den Blechstreifen und dem jeweils benachbarten Boden der Trommel zu schaffen, die den Vorteil der beiden genannten Befestigungsarten vereint, jedoch deren Nachteile vermeidet.

Ausgehend von der Trommelkonstruktion mit den Blechstreifen anfangs genannter Art sieht die Erfindung zur Lösung der gestellten Aufgabe vor, daß die Enden der Blechstreifen über ihre gesamte radial ausgerichtete Höhe fest, jedoch lösbar mittels einer vollflächigen Klemmverbindung mit den zugeordneten Böden verbunden und eingeklemmt sind. Eine denkbare konstruktive Lösung ist gegeben, wenn der Boden In der radialen Höhe der Anordnung der Blechstreifen für je zwei Blechstreifen eine radial ausgerichtete Klemmnut aufweist, deren Öffnungsquerschnitt dem Abstand der zwei benachbarten Blechstreifen entspricht.

Eine Vorrichtung der erfindungsgemäßen Art ist in der Zeichnung beispielhaft dargestellt. Anhand dieser sollen noch weitere konstruktive Details beschrieben werden. Es zeigen:
- Fig. 1: einen Schnitt längs durch eine übliche Siebtrommelvorrichtung, deren Blechmantel hier aus einer streifenförmigen Blechmantelstruktur mit außen aufgelegtem Siebgewebe besteht,
- Fig. 2: das Detail III der Fig. 1 in einer Draufsicht auf die Siebtrommelkonstruktion im Bereich eines stirnseitigen Trommelbodens,
- Fig. 3: die Befestigung der Blechstreifen an dem Trommelboden in der Sicht entlang des Schnittes III - III in der Fig. 2,
- Fig. 4: einen Schnitt durch die Befestigung am Trommelboden entlang der Linie IV - IV in der Fig. 3 und
- Fig. 5: einen Schnitt durch die Befestigung am Trommelboden entlang der Linie V - V in der Fig. 3.

Eine Siebtrommelvorrichtung besteht grundsätzlich aus einem etwa rechteckigen Gehäuse 1, das durch eine Zwischenwand 2 in einen Behandlungsraum 3 und einen Ventilatorraum 4 unterteilt ist. Im Behandlungsraum 3 ist die Siebtrommel 5 und konzentrisch zu dieser im Ventilatorraum 4 ein Ventilator 6 drehbar gelagert. Selbstverständlich kann der Ventilatorraum auch in einem von dem Siebtrommelgehäuse 1 abgetrennten, hier nicht dargestellten, gesonderten Ventilatorgehäuse angeordnet sein. Jedenfalls setzt der Ventilator das Innere der Trommel 5 unter Saugzug. Auch ist die Trommelkonstruktion an einer Naßbehandlungsvorrichtung, die auch nur zum Absaugen von Flüssigkeit dienen kann, Gegenstand des Patentes. Die Gesamtkonstruktion ist dann entsprechend anzupassen.

Gemäß der Fig. 1 sind ober- und unterhalb des Ventilators 6 jeweils Heizaggregate 7 angeordnet, die aus mit Heizmedium durchflossenen Rohren bestehen. Die Siebtrommel ist in dem nicht vom Textilgut 10 bedeckten Bereich innen von einer nicht dargestellten Innenabdeckung gegen den Saugzug abgedeckt. Die das Textilgut 10 tragende Mantelstruktur der Siebtrommel ist durch die weiter unten beschriebene Blechstreifenstruktur gebildet. Diese ist außen von einem feinmaschigem Sieb 9 umschlungen, das an der Stirnseite der Trommel an dem Boden 12 und an dem Boden 11 mit dem Düsenstern 11' gespannt gehalten ist.

Die Blechstreifenstruktur besteht aus axial ausgerichteten Blechstreifen 13, deren radial ausgerichtete Höhe aus den Figuren 3 - 5 hervorgeht. Damit liegt also der siebförmige Belag 9 gemäß Fig. 1 nur auf den radial außen angeordneten Kanten der Blechstreifen 13 auf.

Die Blechstreifen 13 sind gemäß Fig. 2 mit einem definierten Abstand nebeneinander an den beiden Böden 11, 12 befestigt. Der Abstand wird durch die Länge der zwischen allen Blechstreifen 13 anzuordnenden Verbindungsstege 14 bestimmt, durch die letztlich zur Rundumbefestigung Schrauben 15, 16 hindurchgeschoben sind. Zur axialen Befestigung der Blechstreifen 13 an den Böden 11, 12 dient eine Klemmkonstruktion, die die Blechstreifen 13 über ihre ganze radiale Höhe faßt. Die Klemmkonstruktion ist in einem gesonderten Zentrierring 17 eingebracht, der seinerseits über Schrauben 18 mit dem jeweiligen Boden 11, 12 verbunden ist. Die Befestigung des Zentrierrings 17 an dem zugeordneten Boden 11, 12 mittels der Schrauben 18 erfolgt im Wechsel zur Befestigung der Blechstreifen 13 am Zentrierring 17 mittels der Schrauben 23, 24, siehe dazu Fig. 2 und 3.

Wie aus Fig. 2 ersichtlich sind in den Zentrierring 17 für je zwei Blechstreifen 13 eine radial ausgerichtete Klemmnut 19 eingebracht, deren Öffnungsquerschnitt dem Abstand der zwei benachbarten Blechstreifen 13 entspricht. In Richtung der Enden 13' der Blechstreifen 13 verengt sich dann die Klemmnut 19 zur Bildung der Klemmbacken 20, 21 konisch. In die Klemmnut 19 paßt ein Klemmstift 22, dessen radial ausgerichtete Seitenwangen der Neigung der Klemmbacken 20, 21 der Klemmnut 19 angepaßt sind, und zwar derart, daß der Klemmstift 22 in seiner Breitendimension der Klemmnut 19 abzüglich der Materialdicke der beiden benachbarten Blechstreifen 13 entspricht. Wird nun der Klemmstift 22 mittels der beiden Schrauben 23 und 24 gemäß Fig. 5 an den Zentrierring 17 herangezogen, so werden die Enden der beiden eingeklemmten Blechstreifen 13 über ihre ganze Höhe und auch eine gewisse Breite, also vollflächig, fest an dem Zentrierring 17 gehalten. Eine dauerhaft stabile Befestigung der Blechstreifen 13 an den Böden 11, 12 ist erzielt.

## Patentansprüche

1. Vorrichtung zum durchströmenden, kontinuierlichen Behandeln von bahnförmigem Textilgut, Vliesen oder Papier mit einem gasförmigen in der Vorrichtung umgewälzten Behandlungsmittel, mit einer unter Saugzug stehenden, stirnseitig Böden (11, 12) aufweisenden durchlässigen Trommel (5) als Transportelement, welche an ihrem Umfang mit einem siebförmigen oder gelochten Belag (9) bedeckt ist, wobei zwischen den Böden (11, 12) der Trommel (5) mit den Böden (11, 12) fest verbundene Blechstreifen (13) sich von Boden (11) zu Boden (12) erstrecken, deren Breitenausdehnung sich in radialer Richtung erstreckt, **dadurch gekennzeichnet, daß** die Enden (13') der Blechstreifen (13) über ihre gesamte radial ausgerichtete Höhe fest, jedoch lösbar mittels einer vollflächigen Klemmverbindung (19 - 22) mit den zugeordneten Böden (11, 12) verbunden und eingeklemmt sind.

2. Vorrichtung nach Anspruch 1, **dadurch gekennzeichnet, daß** der Boden (11, 12) in der radialen Höhe der Anordnung der Blechstreifen (13) für je zwei Blechstreifen (13) eine radial ausgerichtete Klemmnut (19) aufweist, deren Öffnungsquerschnitt dem Abstand der zwei benachbarten Blechstreifen (13) entspricht.

3. Vorrichtung nach Anspruch 2, **dadurch gekennzeichnet, daß** die Klemmnut (19) in Richtung des Bodens (11, 12), in Richtung der Enden (13') der Blechstreifen (13) zur Bildung von Klemmbacken (21, 22) konisch verengt ist.

4. Vorrichtung nach Anspruch 3, **dadurch gekennzeichnet, daß** zwischen den beiden zugeordneten Blechstreifen (13) innerhalb der Klemmnut (19) ein Klemmstift (22) angeordnet ist, dessen radial ausgerichtete Seitenwangen der Neigung der Klemmbacken (21, 22) der Klemmnut (19) angepaßt sind. angeordnet ist, dessen radial ausgerichtete Seitenwangen der Neigung der Klemmbacken (21, 22) der Klemmnut (19) angepaßt sind.

5. Vorrichtung nach Anspruch 4, **dadurch gekennzeichnet, daß** der Klemmstift (22) in seiner Breitendimension der Klemmnut (19) abzüglich der Materialdicke der beiden benachbarten Blechstreifen (13) entspricht.

6. Vorrichtung nach Anspruch 4 oder 5, **dadurch gekennzeichnet, daß** der Klemmstift (22) mit einer, vorzugsweise mit zwei Schrauben (23, 24) an dem zugeordneten Boden (11, 12) gehalten ist.

7. Vorrichtung nach einem der Ansprüche 1 - 6, **dadurch gekennzeichnet, daß** die jeweiligen axial ausgerichteten Enden (13') der beiden benachbarten Blechstreifen (13) zwischen den Klemmbacken (20, 21) der Klemmnut (19) und den Seitenwangen des Klemmstiftes (22) vollflächig gehalten sind.

8. Vorrichtung nach einem der Ansprüche 1 - 7, **dadurch gekennzeichnet, daß** die Klemmnuten (19) für die Blechstreifen (13) in einem Zentrierring (17) eingebracht sind und der Zentrierring (17) seinerseits an dem zugeordneten Boden (11, 12) über Schraubverbindungen (18) gehalten ist.

9. Vorrichtung nach Anspruch 8, **dadurch gekennzeichnet, daß** die Schraubverbindung (18) zwischen Zentrierring (17) und Boden (11, 12) jeweils in Umfangsrichtung gesehen hinter einer Klemmnut (19), also zwischen zwei Klemmnuten (19) vorgesehen ist.

## Claims

1. Apparatus for the throughflow, continuous treatment of web-like textile material, non-woven fabrics or paper with a gaseous treatment agent which is circulated in the apparatus, said apparatus including a permeable drum (5) as the conveying means, which drum is under suction and has bases (11, 12) on its end faces, and which drum is covered with a sieve-like or perforated covering (9) on its circumference, sheet metal strips (13), which are securedly connected to the bases (11, 12), extending between the bases (11, 12) of the drum (5) from base (11) to base (12), the width of said strips extending in a radial direction, **characterised in that** the ends (13') of the sheet metal strips (13) are securedly, but detachably, connected to the associated bases (11, 12) over their entire radially orientated height by means of a whole-surface clamping connection (19 - 22).

2. Apparatus according to claim 1, **characterised in that**, at the radial level of the disposition of the sheet metal strips (13), the base (11, 12) has a radially orientated clamping groove (19) for every two sheet metal strips (13), the cross-section of opening of said groove corresponding to the spacing between the two adjacent sheet metal strips (13).

3. Apparatus according to claim 2, **characterised in that** the clamping groove (19) is conically constricted in the direction of the base (11, 12), in the direction of the ends (13') of the sheet metal strips (13), to form clamping jaws (21, 22).

4. Apparatus according to claim 3, **characterised in that** a clamping pin (22) is disposed between the two associated sheet metal strips (13) internally of the clamping groove (19), the radially orientated lateral cheeks of which pin are adapted to the inclination of the clamping jaws (21, 22) of the clamping groove (19).

5. Apparatus according to claim 4, **characterised in that** the clamping pin (22) corresponds, in respect of its width dimension, to the clamping groove (19) minus the material thickness of the two adjacent sheet metal strips (13).

6. Apparatus according to claim 4 or 5, **characterised in that** the clamping pin (22) is retained on the associated base (11, 12) by means of one, preferably by means of two screws (23, 24).

7. Apparatus according to one of claims 1 - 6, **characterised in that** the respective axially orientated ends (13') of the two adjacent sheet metal strips (13) are retained, with their whole surface, between the clamping jaws (20, 21) of the clamping groove (19) and the lateral cheeks of the clamping pin (22).

8. Apparatus according to one of claims 1 - 7, **characterised in that** the clamping grooves (19) for the sheet metal strips (13) are inserted in a centring ring (17), and the centring ring (17) is, for its part, retained on the associated base (11, 12) via screw connections (18).

9. Apparatus according to claim 8, **characterised in that**, when viewed with respect to the circumferential direction, the screw connection (18) between centring ring (17) and base (11, 12) is respectively provided behind a clamping groove (19), that is to say between two clamping grooves (19).

## Revendications

1. Dispositif pour le traitement permanent et continu de matière textile, voiles ou papier à l'aide d'un agent de traitement en forme de gaz mélangé dans le dispositif et avec un tambour transparent servant d'élément de transport, soumis à un courant d'aspiration et présentant, sur sa face latérale, des bases (11, 12), ledit tambour étant couvert sur sa périphérie par un revêtement (9) en forme de tamis ou perforé, des bandes en tôle (13) reliées de manière rigide aux bases (11, 12) s'étendant, entre les bases (11, 12) du tambour, de base (11) en base (12), la largeur desdites bandes s'étendant dans le sens radial, et **caractérisé en ce que** les extrémités (13') des bandes en tôle (13) sont reliées et serrées sur toute leur hauteur orientée dans le sens radial, mais de manière amovible grâce à un accouplement de serrage holoédrique (19-22) avec les bases correspondantes (11, 12).

2. Dispositif selon la revendication 1, **caractérisée en ce que** la base (11, 12), dans la hauteur radiale de la structure en bandes de tôle (13), présente, pour une rainure de serrage (19) orientée dans le sens radial pour chaque paire de bandes de tôle (13), la section transversale d'ouverture de ladite rainure correspondant à la distance entre les deux bandes de tôle (13) voisines.

3. Dispositif selon la revendication 2, **caractérisée en ce que** la rainure de serrage (19), dans la direction de la base (11, 12), s'effile en direction des extrémités (13') des bandes de tôle (13) pour former des joues de serrage (21, 22).

4. Dispositif selon la revendication 3, **caractérisé en ce que** un goujon de serrage (22) a été disposé à l'intérieur de la rainure de serrage (19), entre les deux bandes de tôle correspondantes (13), les joues latérales dudit goujon orientées dans le sens radial correspondant à l'inclinaison des joues de serrage (21, 22) de la rainure de serrage (19).

5. Dispositif selon la revendication 4, **caractérisé en ce que** le goujon de serrage (22), dans sa largeur, correspond à la rainure de serrage (19) moins l'épaisseur matérielle des deux bandes de tôle voisines (13).

6. Dispositif selon la revendication 4 ou 5, **caractérisé en ce que** le goujon de serrage (22) est tenu contre la base correspondante (11, 12), avec deux vis (23, 24) de préférence.

7. Dispositif selon une des revendications 1 - 6, **caractérisé en ce que** les extrémités (13') orientées dans le sens axial des deux bandes de tôle voisines (13) sont maintenues de manière holoédrique entre les joues de serrage (20, 21) de la rainure de serrage (19) et les joues latérales du goujon de serrage (22).

8. Dispositif selon une des revendications 1 - 7, **caractérisé en ce que** les rainures de serrage (19) pour les bandes de tôle (13) ont été disposées dans une bague de centrage (17) et la bague de centrage (17) est maintenue contre la base correspondante (11, 12) par l'intermédiaire de raccordements vissés (18).

9. Dispositif selon la revendication 8, **caractérisé en ce que** le raccordement vissé (18) situé entre la bague de centrage (17) et la base (11, 12) a été disposé, vu dans la direction de la périphérie, derrière une rainure de serrage (19), autrement dit entre deux rainures de serrage (19).
